# EUROPÄISCHE PATENTSCHRIFT

(11) **EP 3 702 534 B1**
(45) Veröffentlichungstag und Bekanntmachung des Hinweises auf die Patenterteilung: **01.09.2021**
(21) Anmeldenummer: 20159378.7
(22) Anmeldetag: 25.02.2020
(51) Int. Cl.: E01F 7/04, E02D 5/80

(54) **PRÜFVORRICHTUNG FÜR STABANKER, INSBESONDERE AUF LOCKERBODEN**
TESTING DEVICE FOR BAR ANCHORS, IN PARTICULAR ON LOOSE SOIL
DISPOSITIF D'ESSAI POUR ANCRES EN FORME DE BÂTON, EN PARTICULIER SUR DES SOLS MEUBLES

(30) Priorität: 26.02.2019 DE 102019202561
(43) Veröffentlichungstag der Anmeldung: 02.09.2020
(73) Patentinhaber: Pulse Engineering GmbH, 2352 Gumpoldskirchen (AT)
(72) Erfinder: KÖNIG, Ulrich, 2352 Gumpoldskirchen (AT)
(74) Vertreter: Hoefer & Partner Patentanwälte mbB

(56) Entgegenhaltungen:
- JP-A- H10 274 576
- JP-A- 2004 317 364
- JP-A- 2011 059 027
- JP-A- 2016 079 599

## Beschreibung

Die Erfindung betrifft eine Prüfvorrichtung gemäß Anspruch 1 für Stabanker und Litzenanker, die insbesondere auf Lockerboden installiert sind.

Eine derartige Prüfvorrichtung gemäß der Präambel von Anspruch 1 ist aus der JP2011059027 A bekannt.

Weitere Prüfvorrichtungen sind aus der JPH10274576A und der JP 2016 079599 A bekannt, bei denen ein Testgewicht jeweils durch Schwerkraft beschleunigt wird.

Steinschlag- und Lawinenschutzverbauungen werden überwiegend in alpinen Bereichen errichtet. Die Errichtung, Gründung, Instandhaltung und Prüfung dieser Bauwerke ist daher aufwändig und anspruchsvoll. Auch zeigt sich, dass speziell die dynamische Belastung dieser Bauwerke und in weiterer Folge die dynamische Belastung der Gründungen, insbesondere auf Lockerboden, mit statischen Ankerprüfungen nicht zufriedenstellend geprüft werden kann.

Wenn Steinschlag- und Lawinenschutzverbauungen über geankerte Konstruktionen, insbesondere auf Lockerboden, gegründet werden, resultiert daraus speziell bei der Ankerprüfung, die bei aus dem Stand der Technik bekannten Anlagen statisch mit einer hydraulischen Presse durchgeführt werden, große Probleme technischer wie wirtschaftlicher Natur bzw. eine Unschärfe bei der Auswertung und Interpretation dieser Prüfung. Für die Herstellung der statischen Ankerprüfungen müssen vor der Prüfung umfangreiche und zeitaufwände Vorbereitungsarbeiten durchgeführt werden. Da die aufzubringenden Prüfkräfte auf den umgebenden Boden abgestützt werden müssen, sind Stahlträger oder dgl. bzw. eigens hergestellte Hilfsfundamente erforderlich.

Bei der eigentlichen Versuchsdurchführung werden statische Kräfte in steigenden Laststufen auf den Prüfanker aufgebracht und die Messergebnisse dokumentiert. Da mit der Last auch über eine Messuhr die resultierende Verformung aufgezeichnet wird, muss darauf geachtet werden, dass die Messuhr (d.h., das Stativ) auf neutralem Boden angeordnet wird, damit die sich einstellenden Setzungen keinen Fehler bei der Messung bewirken.

Es ist zwar aus der JP 2004-317 364 A ein Schnelllasttest für einen eingebauten Pfahl bekannt, jedoch wäre diese Vorrichtung nicht für eine Stabankerprüfung geeignet, da bei dieser bekannten Anordnung lediglich ein durch Schwerkraft auf einen Anschlag eines Führungsstabes auftreffendes Gewicht vorgesehen ist, das über eine aufwändige Lastübertragungsvorrichtung einen Schlag auf den Kopf des Pfahls ausübt.

Es ist daher Aufgabe der vorliegenden Erfindung, eine Prüfvorrichtung für installierte Stabanker zu schaffen, die eine dynamische Prüfung unabhängig vom Festigkeitsgrad des Baugrundes möglich macht, und vorzugsweise sowohl technisch wie auch wirtschaftlich weniger aufwändig als bekannte Prüfvorrichtungen ist.

Die Lösung dieser Aufgabe erfolgt durch die Merkmale des Anspruches 1.

Die erfindungsgemäße Prüfvorrichtung für Stabanker und Litzenanker ist vom Prinzip her für jedwede Anordnung der Stabanker auf einem jeweiligen Baugrund geeignet, ist jedoch insbesondere für eine Stabankeranordnung in weichen Baugründen (Lockerboden) geeignet und weist hierfür eine Stabankerverlängerung auf, die beispielsweise ein metallischer Verlängerungsstab sein kann, wobei diese Stabankerverlängerung temporär, also für die Zeit der Durchführung der Prüfung des Stabankers, mit diesem verbunden ist.

Ferner weist die erfindungsgemäße Prüfungsvorrichtung ein Impactgewicht auf, das auch als Aufprall- oder Stoßgewicht bezeichnet werden kann. Dieses Impactgewicht ist zum Zwecke der Durchführung der Prüfung auf der Stabankerverlängerung beweglich geführt.

Schließlich weist die erfindungsgemäße Prüfvorrichtung eine Beschleunigungseinrichtung auf, mit der es möglich ist, das Impactgewicht in Richtung auf einen Anschlag zu beschleunigen, der auf der Stabankerverlängerung befestigt ist.

Mit dieser Prüfvorrichtung ist es möglich, eine Prüfmethode durchzuführen, die unabhängig vom weichen Baugrund (Lockerboden) ist bzw. die damit zusammenhängenden Aufwendungen, wie insbesondere schwere Abstützkonstruktionen oder Fundamente, nicht erfordert. Darüber hinaus ist es mit der erfindungsgemäßen Prüfvorrichtung möglich, eine dynamische Kraftaufbringung im Zuge der Ankerprüfung zu realisieren, um damit auch der überwiegend dynamischen Belastung dieser Bauwerke im praktischen Einsatzfall Rechnung tragen zu können.

Insgesamt ergeben sich mit der erfindungsgemäßen Prüfvorrichtung gegenüber aus dem Stand der Technik bekannten Vorrichtungen folgende Vorteile:
- Es ist möglich, dynamisch wirkende Lasten auf den Prüfanker aufzubringen, was auch der späteren Lasteinwirkung im Gebrauchszustand der Bauwerke entspricht.
- Es ist keine Abstützung auf den umgebenden Untergrund erforderlich. Die Abstützung bzw. Ableitung der Prüffolge erfolgt sozusagen auf sich selbst gestützt. Dies hat u.a. zudem den Vorteil, dass auch schief auf das Urgelände gebohrte Anker (z.B. seitliche Abspannanker bei Steinschlagschutzverbauungen) sowie generell alle Bauwerksanker mit der erfindungsgemäßen Prüfvorrichtung geprüft werden können.
- Durch die Ausbildung der erfindungsgemäßen Prüfvorrichtung ist es ferner möglich, dass die Prüfung in einem signifikant kürzeren Zeitraum und somit technisch einfacher und wirtschaftlicher möglich ist.

Schließlich ergibt sich für die erfindungsgemäße Prüfvorrichtung der Vorteil, dass im Unterschied zum aus dem Stand der Technik bekannten Prüfvorrichtungen die erforderliche Energie zur Erzeugung der Prüfkräfte nicht hydraulisch erzeugt werden muss, sondern dass aufgrund des Aufbaues der erfindungsgemäßen Prüfvorrichtung insbesondere pneumatische, mechanische (z.B. mit Stahlfedern) oder auch chemische Beschleunigungseinrichtungen, wie insbesondere Treibladungen, die auf einer Verbrennung beruhen, eingesetzt werden können.

Zur Installation der erfindungsgemäßen Prüfvorrichtung wird eine Stabverlängerung auf einem aus dem Baugrund herausragenden Ankerkopf des Stabankers temporär, also zum Zwecke der Durchführung der Prüfung, fixiert. Beispielsweise kann hierbei eine Verlängerung von etwa 1,5 m erreicht werden. Dies ist jedoch nur als ein Beispiel zu verstehen, da die Bemaßung der Stabankerverlängerung von den jeweiligen Einbauverhältnissen und sonstigen Einflussfaktoren abhängt und dementsprechend angepasst werden kann.

Das auf der Stabankerverlängerung beweglich geführte Impactgewicht kann mittels der Beschleunigungseinrichtung in Richtung auf einen auf der Stabankerverlängerung befestigten Anschlag beschleunigt werden, was beim Auftreffen des Impactgewichts auf den Anschlag zu auf den Stabanker wirkenden Kräften führt, die erfasst und ausgewertet werden können, um insbesondere einen dynamischen Verformungsmodul des Ankersystems zu ermitteln, dessen Interpretierung Rückschlüsse auf die Qualität bzw. Tragfähigkeit der Befestigung des Stabankers im Baugrund möglich macht.

Die Unteransprüche haben vorteilhafte Weiterbildungen der Erfindung zum Inhalt.

Als eine Befestigungsmöglichkeit für die Stabankerverlängerung am Stabanker kann eine Muffe vorgesehen werden, die vom Prinzip her über jedwede geeignete Befestigungsvorrichtung, wie Schraubverbindungen, Klemmverbindungen, Klebverbindungen, Schweißverbindungen oder ähnliches mit dem Ankerkopf und der Stabankerverlängerung verbunden werden kann, um die gewünschte temporäre Anbindung der Stabankerverlängerung am Stabanker zu bewerkstelligen. Um die Bewegung des Impactgewichts zu vergleichmäßigen, ist es vorzugsweise möglich, auf der Stabankerverlängerung ein Gleitrohr anzuordnen, auf dem das Impactgewicht mit möglichst geringem Reibungswiderstand bewegt bzw. beschleunigt werden kann.

Der Anschlag, auf das das Impactgewicht beschleunigt wird, kann beispielsweise eine auf die Stabankerverlängerung aufgeschraubte Mutter sein, jedoch ist es auch hier möglich, andere Befestigungsarten für den Anschlag, wie beispielsweise eine Schweißverbindung oder eine Klemmverbindung, vorzusehen.

Die Anordnung aus dem Impactgewicht, dem Gleitrohr und dem Anschlag kann bei einer weiteren besonders bevorzugten Ausführungsform in einem Hüllrohr angeordnet werden, um insbesondere Verschmutzungen der im Hüllrohr angeordneten Komponenten zu verhindern, die die Messung negativ beeinflussen könnte. In diesem Fall wäre es möglich, eine dem Impactgewicht gegenüber angeordnete Stirnwand als Anschlag auszubilden und zu verwenden.

Um die Auswertung der Prüfung des Stabankers weiter verbessern zu können, ist es möglich, auf der Muffe einen oder mehrere Beschleunigungssensoren und bei einer weiteren besonders bevorzugten Ausführungsform zusätzlich oder alternativ einen oder mehrere Dehnungsmessstreifen anzuordnen. Beim Vorsehen von einem oder mehreren Beschleunigungssensoren ist es möglich, zur Auswertung der Prüfung durch zweimaliges Ableiten der auftretenden Beschleunigung eine Aussage über die Bewegung bzw. die Verformung des Stabankers zu machen.

Eine besonders einfache, erfindungsgemäße Ausführungsform für die Beschleunigungseinrichtung ist eine Pressluftflasche, da diese einfach zu transportieren und zu montieren ist und über einen, insbesondere flexiblen, Verbindungsschlauch auf einfache Art und Weise, beispielsweise mit dem Hüllrohr, verbunden werden kann, um Druckluft in das Hüllrohr zum Zwecke der Beschleunigung des Impactgewichtes einleiten zu können. Alternativ ist auch eine chemische Beschleunigungseinrichtung, beispielsweise basierend auf einer Verbrennung, denkbar, um die erforderlichen Beschleunigungskräfte aufbringen zu können.

Offenbart ist ferner ein Verfahren zur dynamischen Ankerprüfung von, insbesondere in Lockerboden, montierten Stabankern, welches folgende Verfahrensschritte umfasst:
In einem ersten Verfahrensschritt erfolgt eine Verlängerung des Stabankers, um eine Prüfstrecke, deren Länge und Anordnung an die jeweilige Montage des Stabankers und dessen Aufbau angepasst werden kann.

Nach der Anordnung der Prüfstrecke wird auf diese ein Impactgewicht sowie an einem der Enden der Prüfstrecke ein Anschlag angebracht.

Zur Durchführung der Prüfung wird das Impactgewicht in Richtung auf den Anschlag zur Aufbringung dynamisch wirkender Lasten auf der Prüfstrecke beschleunigt und nach dem Auftreffen des Impactgewichts auf den Anschlag werden die auf den Stabanker einwirkenden Lasten beim Auftreffen des Impactgewichts ermittelt, um die Auswirkungen dieser dynamischen Lasten, die den Lasten entsprechen, die auch im Betrieb des Stabankers bzw. der Verbauung, in der der Stabanker integriert ist, auftreten, zu ermitteln.

Weitere Einzelheiten, Vorteile und Merkmale der vorliegenden Erfindung ergeben sich aus nachfolgender Beschreibung von Ausführungsbeispielen anhand der Zeichnung. Die einzige Figur der Zeichnung zeigt eine schematisch stark vereinfachte Darstellung einer erfindungsgemäßen Prüfvorrichtung.

Die in der Figur dargestellte Prüfvorrichtung 1 dient dazu, die Anordnung eines Stabankers 2 in einem Baugrund, insbesondere in Form von Lockerboden LB, zu überprüfen. Der Stabanker 2 weist einen Ankerkopf 7 auf, der aus dem Baugrund, insbesondere dem Lockerboden LB, herausragt, so dass es bei der in der Figur dargestellten besonders bevorzugten Ausführungsform möglich ist, am Ankerkopf 7 eine Stabverlängerung 3 über eine Muffe 8 temporär zu befestigen. In diesem Zusammenhang bedeutet die Definition "temporär", dass die Stabverlängerung nur während der Durchführung der Prüfung mit dem Ankerkopf 7 des Stabankers 2 verbunden wird und nach Durchführung der Prüfung die Prüfvorrichtung 1 wieder vom Ankerkopf 7 und damit vom Stabanker 2 getrennt werden kann.

Die Prüfvorrichtung 1 weist neben der Stabankerverlängerung 3, die beispielsweise als Metallstange ausgebildet sein kann, die in ihrer Dimensionierung und Materialwahl dem Stabanker entsprechen kann, ein sog. Impactgewicht 4 auf, das auf der Stabankerverlängerung 3 beweglich geführt ist.

Als weitere Basiskomponente weist die Prüfvorrichtung 1 eine Beschleunigungsvorrichtung 15 auf, mit der es möglich ist, das Impactgewicht 4 in Richtung R auf einen auf der Stabankerverlängerung 3 befestigten Anschlag 6 zu beschleunigen.

Bei der in der Figur dargestellten Ausführungsform, ist das Impactgewicht 4 auf einem Gleitrohr 9 angeordnet, das wiederum auf der Stabankerverlängerung 3 angeordnet ist. Dies ergibt den Vorteil, dass das Material und die Oberflächenbeschaffenheit des Gleitrohrs 9 so ausgebildet werden kann, dass möglichst geringe Reibungskräfte bei der Beschleunigung des Impactgewichts 4 auftreten, was bevorzugterweise Verfälschungen der Messungen vermindert bzw. sogar eliminiert.

Hierbei ist es möglich, wie in der Figur dargestellt, den Anschlag 6 als eine auf das freie Ende der Stabankerverlängerung 3 aufgeschraubte Mutter auszubilden, was jedoch nur eine Option darstellt. Natürlich wäre es auch möglich, den Anschlag 6 auf das entsprechende Ende der Stabankerverlängerung 3 aufzuschweißen oder auf andere Art und Weise zu befestigen, wobei lediglich sichergestellt werden müsste, dass der Anschlag 6 dem Aufprall des Impactgewichts 4 standhalten kann.

Um das Prüfverhalten der erfindungsgemäßen Prüfvorrichtung 1 zu verbessern, ist bei der in der Figur dargestellten Ausführungsform bevorzugterweise ein Hüllrohr 10 vorgesehen, in dem das Impactgewicht, das Gleitrohr und der Anschlag 6 sowie die Stabverlängerung 3 angeordnet sind. Ein derartiges Hüllrohr 10 ergibt vor allen Dingen den Vorteil, dass eine Verschmutzung der zuvor genannten Komponenten, die innerhalb des Hüllrohrs 10 angeordnet sind, vermieden werden kann, was insofern besonders vorteilhaft ist, als derartige Verschmutzungen das Prüfergebnis verfälschen könnten.

Bei der in der Figur dargestellten besonders bevorzugten Ausführungsform ist ferner eine Gewindemutter 12 auf einen außerhalb des Hüllrohrs 10 angeordneten Endbereich 11 sowie eine Gewindemutter 16 auf einer gegenüber angeordneten, der Muffe 8 benachbarten Endabschnitt 11B, aufgeschraubt, die jeweils aus dem Hüllrohr 10 hervorragen. Ist eine derartige Gewindemutter 12 oder ein sonstwie auf dem Endbereich 11A der Stabverlängerung 3 angebrachter Anschlag vorgesehen, könnte auch der Anschlag 6 entfallen, da in diesem Falle das Impactgewicht 4 auch seine Wirkung entfalten könnte, wenn es auf den der Mutter 12 benachbarten Endbereich in Form einer Stirnwand 17 des Hüllrohrs 10 auftreffen würde.

Um die Auswirkungen des Auftreffens des Impactgewichtes 4 auf den Anschlag 6 bewerten zu können, ist es bei der in der Figur dargestellten Ausführungsform bevorzugterweise vorgesehen, zumindest einen, vorzugsweise eine Mehrzahl, von Beschleunigungssensoren 13 sowie zumindest einen, vorzugsweise eine Mehrzahl von Dehnungsmessstreifen 14, auf der Muffe 8 anzuordnen, um entsprechend der auftretenden Verformungen über entsprechende Auswertungsverfahren feststellen zu können, wie die Qualität der Fixierung bzw. Tragfähigkeit des Stabankers 2 im Baugrund, insbesondere Lockerboden LB, zu bewerten ist.

Neben der vorstehenden schriftlichen Beschreibung der Erfindung wird zu deren ergänzender Offenbarung hiermit explizit auf die zeichnerische Darstellung der Erfindung in der einzigen Figur der Zeichnung Bezug genommen.

### Bezugszeichenliste

- 1: Prüfvorrichtung
- 2: Stabanker
- 3: Stabankerverlängerung
- 4: Impactgewicht
- 4A, 4B: Abschrägungen des Impactgewichts 4
- 5: Beschleunigungseinrichtung
- 5A: Ventil/Absperrorgan
- 5B: Verbindungseinrichtung zwischen der Beschleunigungseinrichtung 5 und einem Eintritt in ein Hüllrohr 10
- 6: Anschlag
- 6A, 6B: Abschrägungen des Anschlages 6, deren Abschrägungswinkel dem Abschrägungswinkel der Abschrägungen 4A, 4B entspricht
- 7: Ankerkopf
- 8: Muffe
- 9: Gleitrohr
- 10: Hüllrohr
- 11A, 11B: Endbereiche
- 12: Befestigungseinrichtung/Mutter
- 13: Beschleunigungssensor
- 14: Dehnungsmessstreifen
- 15: Pressluftflasche
- 16: Befestigungseinrichtung/Mutter
- 17: Stirnwand
- R: Beschleunigungsrichtung
- LB: Lockerboden

## Patentansprüche

1. Prüfvorrichtung (1) für Stabanker (2), insbesondere in Lockerboden (LB),
- mit einer Stabankerverlängerung (3), die temporär mit dem Stabanker (2) verbunden ist;
- mit einem Impactgewicht (4), das auf der Stabankerverlängerung (3) beweglich geführt ist, und
- mit einer Beschleunigungseinrichtung (5) zur Beschleunigung des Impactgewichtes (4) in Richtung (R) auf einen an einem freien Ende der Stabankerverlängerung (3) befestigten Anschlag (6), **dadurch gekennzeichnet,**
- **dass** die Beschleunigungseinrichtung (5) als Pressluftflasche (15) ausgebildet ist.

2. Prüfvorrichtung nach Anspruch 1, **dadurch gekennzeichnet, dass** die Stabankerverlängerung (3) über eine temporär an einem Ankerkopf (7) des Stabankers (2) befestigte Muffe (8) mit dem Stabanker (2) verbunden ist.

3. Prüfvorrichtung nach Anspruch 1 oder 2, **dadurch gekennzeichnet, dass** das Impactgewicht (4) auf einem Gleitrohr (9) angeordnet ist, das auf der Stabankerverlängerung (3) angeordnet ist.

4. Prüfvorrichtung nach einem der Ansprüche 1 bis 3, **dadurch gekennzeichnet, dass** der Anschlag (6) als auf die Stabankerverlängerung (3) aufgeschraubte Mutter ausgebildet ist.

5. Prüfvorrichtung nach Anspruch 3 oder 4, **dadurch gekennzeichnet, dass** das Impactgewicht (4), das Gleitrohr (9) und der Anschlag (6) in einem Hüllrohr (10) angeordnet sind.

6. Prüfvorrichtung nach Anspruch 5, **dadurch gekennzeichnet, dass** ein Endbereich (11A) der Stabankerverlängerung (3) mittels einer Gewindemutter (12) an dem Hüllrohr (10) verspannt ist.

7. Prüfvorrichtung nach einem der Ansprüche 2 bis 6, **dadurch gekennzeichnet, dass** die Muffe (8) einen Beschleunigungssensor (13) aufweist.

8. Prüfvorrichtung nach einem der Ansprüche 2 bis 7, **dadurch gekennzeichnet, dass** die Muffe (8) einen Dehnungsmessstreifen (14) aufweist.

9. Prüfvorrichtung nach einem der Ansprüche 5 bis 8, **dadurch gekennzeichnet, dass** eine Befestigungseinrichtung (16), insbesondere in Form einer Gewindemutter, benachbart zur Muffe (8) an der Stabankerverlängerung (3) angeordnet ist, und am Hüllrohr (10) anliegt.

## Claims

1. A testing device (1) for bar anchors (2), in particular on loose soil (LB), including
- a bar anchor extension (3) which is temporarily connected to the bar anchor (2);
- an impact weight (4) which is movably guided on the bar anchor extension (3), and
- an acceleration means (5) for accelerating the impact weight (4) in the direction (R) towards a stop (6) fastened to a free end of the bar anchor extension (3), **characterized in that**
- the acceleration means (5) is designed as a compressed air cylinder (15).

2. The testing device according to claim 1, **characterized in that** the bar anchor extension (3) is connected to the bar anchor (2) via a sleeve (8) temporarily attached to an anchor head (7) of the bar anchor (2).

3. The testing device according to claims 1 or 2, **characterized in that** the impact weight (4) is arranged on a sliding tube (9) which is arranged on the bar anchor extension (3).

4. The testing device according to one of the claims 1 to 3, **characterized in that** the stop (6) is designed as a nut screwed onto the bar anchor extension (3).

5. The testing device according to claim 3 or 4, **characterized in that** the impact weight (4), the sliding tube (9) and the stop (6) are arranged in an cladding tube (10).

6. The testing device according to claim 5, **characterized in that** an end region (11A) of the bar anchor extension (3) is clamped to the cladding tube (10) using a threaded nut (12).

7. The testing device according to one of the claims 2 to 6, **characterized in that** the sleeve (8) has an acceleration sensor (13).

8. The testing device according to one of the claims 2 to 7, **characterized in that** the sleeve (8) has a strain gauge (14).

9. The testing device according to one of the claims 5 to 8, **characterized in that** a fastening device (16), in particular in the form of a threaded nut, is arranged adjacent to the sleeve (8) on the bar anchor extension (3) and bears against the cladding tube (10).

## Revendications

1. Dispositif d'essai (1) pour ancres en barre (2), en particulier dans des sols meubles (LB),
- avec un prolongement d'ancre en barre (3), qui est relié de manière temporaire à l'ancre en barre (2) ;
- avec un poids d'impact (4), qui est guidé de manière mobile sur le prolongement d'ancre en barre (3), et
- avec un système d'accélération (5) pour accélérer le poids d'impact (4) en direction (R) d'une butée (6) fixée sur une extrémité libre du prolongement d'ancre en barre (3), **caractérisé en ce**
- **que** le système d'accélération (5) est réalisé en tant que bouteille d'air comprimé (15).

2. Dispositif d'essai selon la revendication 1, **caractérisé en ce que** le prolongement d'ancre en barre (3) est relié à l'ancre en barre (2) par l'intermédiaire d'un manchon (8) fixé de manière temporaire sur une tête d'ancre (7) de l'ancre en barre (2).

3. Dispositif d'essai selon la revendication 1 ou 2, **caractérisé en ce que** le poids d'impact (4) est disposé sur un tube coulissant (9) qui est disposé sur le prolongement d'ancre en barre (3).

4. Dispositif d'essai selon l'une quelconque des revendications 1 à 3, **caractérisé en ce que** la butée (6) est réalisée en tant qu'écrou vissé sur le prolongement d'ancre en barre (3).

5. Dispositif d'essai selon la revendication 3 ou 4, **caractérisé en ce que** le poids d'impact (4), le tube coulissant (9) et la butée (6) sont disposés dans un tube de gainage (10).

6. Dispositif d'essai selon la revendication 5, **caractérisé en ce qu'**une zone d'extrémité (11A) du prolongement d'ancre en barre (3) est serrée sur le tube de gainage (10) au moyen d'un écrou fileté (12).

7. Dispositif d'essai selon l'une quelconque des revendications 2 à 6, **caractérisé en ce que** le manchon (8) présente un capteur d'accélération (13).

8. Dispositif d'essai selon l'une quelconque des revendications 2 à 7, **caractérisé en ce que** le manchon (8) présente une jauge de contrainte (14).

9. Dispositif d'essai selon l'une quelconque des revendications 5 à 8, **caractérisé en ce qu'**un système de fixation (16) est disposé, en particulier sous la forme d'un écrou fileté, de manière adjacente par rapport au manchon (8) sur le prolongement d'ancre en barre (3) et repose sur le tube de gainage (10).
